# EUROPÄISCHE PATENTANMELDUNG

(11) **EP 1 408 585 A2**
(43) Veröffentlichungstag der Anmeldung: **14.04.2004**
(21) Anmeldenummer: 03021980.2
(22) Anmeldetag: 30.09.2003
(51) Int. Cl.: H01R 12/20

(54) **Elektrischer Steckverbinder**

(30) Priorität: 10.10.2002 DE 10247274
(71) Anmelder: ERNI ELEKTROAPPARATE GMBH, D-73099 Adelberg (DE)
(72) Erfinder: Lappöhn, Jürgen, 73108 Gammelshausen (DE)
(74) Vertreter: Fürst, Siegfried

(57) **Zusammenfassung**

Die vorliegende Erfindung betrifft einen Steckverbinder für elektronische Bauelemente mit Kontakten (12), wobei die Kontakte mit einer Abschirmung, die ein oder mehrere Abschirmbleche umfasst, nach außen abgeschirmt sind.

Das äußere Abschirmblech (3) der Abschirmung wird an einer Umbiegestelle (10) derart gebogen, dass es zumindest auf zwei Seiten an dem Korpus (2) anliegt. Zur Festlegung des umgebogenen Abschnitts (5) des Abschirmblechs (3) am Korpus (2) ist dieser mit Aussparungen (6) versehen, die mit Rasthaken (7) am Korpus (2) nach Art einer Rastverbindung zusammenwirken. Wenigstens am äußeren Abschirmblech (3) ist die Umbiegestelle (10) mit einer Schwächung (11) in der Dicke des Abschirmblechs (3) versehen.

## Beschreibung

Die vorliegende Erfindung betrifft einen Steckverbinder zur Verbindung elektrischer Bauteile. Derartige Steckverbinder sind unter anderem Messer- oder Federleisten, vielpolige Stecker bzw. Steckerelemente oder dergleichen, wie sie dem Fachmann in vielfältiger Weise bekannt sind.

Die bekannten Steckverbinder verfügen über einen Korpus, der im wesentlichen quaderförmig ausgebildet ist. Im Inneren des Korpus sind elektrische Kontakte angeordnet, z.B. lösbar oder verrastbar eingesetzt, die zur Übermittlung elektrischer Signale oder Impulse dienen. Diese elektrischen Kontakte können auch eine 90°-Abwinkelung aufweisen.

Zur Abschirmung des Steckverbinders bzw. der darin angeordneten elektrischen Kontakte dienen Abschirmbleche, die außenseitig am Korpus des Steckverbinders angeordnet sind und ein- oder mehrteilige Abschirmungen bilden. Die Abschirmbleche sind im wesentlichen durch metallische Bleche gebildet, die entsprechend der Form des Korpus dimensioniert sind und den Korpus im wesentlichen vollständig umgeben.
Zur Vereinfachung der Herstellung derartiger Steckverbinder sind die Abschirmbleche derart vorgefertigt - also ausgebildet -, dass sie mit einer ihrer Flächen, der so genannten Grund-/Hauptfläche vollflächig an einer Seite des Korpus anliegen. An dieser Grundfläche sind weitere Flächen, die Seitenflächen, einstückig angeformt und entsprechend der Körperform des abzuschirmenden Korpus des betreffenden Steckverbinders bereits vor dessen Montage abgewinkelt. In der US 6,319,063 B1 ist ein derartiger Steckverbinder gezeigt.

Das Abwinkeln oder Umbiegen von Teilbereichen des Abschirmbleches erfolgt zuerst, also bevor es mit dem Korpus verbunden wird. Solche Steckverbinder mit einem Abschirmteil aus zwei Halbschalen sind aus der DE 42 07 461 C1 oder der US 5,236,375 bekannt. Das Abschirmteil wird bei diesen Steckverbindern noch von einem Gehäuseteil, eine Kappe oder dergleichen Bauteil, umhüllt.

Als nachteilig hierbei hat sich erwiesen, dass aufgrund der elastischen Rückstellkräfte an der Umbiegungsstelle des Abschirmbleches dieses entweder nicht von selbst vollflächig an der zweiten Seite anliegt oder eine vorherige Überbiegung, d.h. z.B. um mehr als 90°, des Abschirmblechs notwendig ist, damit dieses auch an der zweiten oder weiteren Seite am Korpus eng anliegt. Diese Nachteile bewirken, insbesondere bei einer Teil- oder vollautomatischen Montage eines Steckverbinders, eine erhöhte Montagezeit oder zusätzliche Montagehilfsmittel.

Ausgehend von diesem Stand der Technik war der Erfinder vor die Aufgabe gestellt, einen Steckverbinder mit Abschirmung dahingehend zu verbessern, dass wenigstens ein Abschirmblech der Abschirmung mit seinen Seiten / Flächen im wesentlichen unmittelbar am Korpus des Steckverbinders anliegt und diese Anordnung dauerhaft gewährleistet ist sowie Vorraussetzungen für eine verbesserte Montage des Steckverbinders geschaffen werden.

Erfindungsgemäß wird diese Aufgabe durch einen Steckverbinder mit den Merkmalen des Patentanspruches 1 gelöst; zudem sind im Patentanspruch 8 neue Verfahrensschritte für eine effektivere Montage der Bauteile der Abschirmung an einem neuen Steckverbinder aufgezeigt. Vorteilhafte Weiterbildungen und Ausgestaltungen des neuen Steckverbinders sind jeweils Gegenstand der nachgeordneten Patentansprüche 2 bis 7 und 9.

Der erste Kerngedanke der Erfindung besteht darin, dass die Umbiegestelle des äußeren Abschirmblechs der Abschirmung, in der Regel der von der Einsteckseite des Steckverbinders abgewandte Abschnitt des betreffenden Abschirmbleches, d.h. die Stelle, an der eine Umbiegung zwischen erstem und zweitem Abschnitt dieses Abschirmblechs, z.B. maschinell, erfolgt, geschwächt ist. Das bedeutet, dass hier das Abschirmblech in einer geringeren Dicke ausgeführt ist. Dies kann entweder bereits bei der Herstellung des Abschirmblechs erfolgen oder nachträglich durch Materialabtrag an der späteren Umbiegestelle.

Der Vorteil hierbei besteht darin, dass durch die Schwächung in der Materialstärke an der Umbiegesstelle zum einen die Kräfte, die zum Umbiegen des zweiten Abschnitts relativ zum ersten notwendig sind, verringert werden und andererseits elastische Rückstellkräfte an der Umbiegestelle durch diese Schwäche vermindert sind. Dadurch sind wesentliche Voraussetzungen für eine effektivere Montage geschaffen, insbesondere für eine automatisierte Montage des Steckverbinders.

Vorzugsweise ist die Schwächung an der Innenseite der Umbiegestelle angeordnet bzw. ausgebildet. Damit wird das Umbiegen der beiden Abschnitte relativ zueinander erleichtert, da hier kein Material verdrängt werden muss.

Eine zweite, spezielle Gestaltung des neuen Steckverbinders besteht darin, dass der Abschnitt des Abschirmblechs der Abschirmung, der bei der Herstellung des kompletten Steckverbinders im wesentlichen um 90° umgebogen wird, mit Aussparungen versehen ist. Des weiteren sind an der Seite des Korpus, die im Endzustand von dem vorstehend genannten Abschnitt des Abschirmblechs überdeckt wird, Rasthaken ausgebildet. Die Rasthaken und die Aussparungen können dann nach Art einer Rastverbindung zusammenwirken.

Der Vorteil der Erfindung besteht darin, dass beim Umbiegen des besagten Abschnitts des Abschirmblechs die Rasthaken in die Aussparungen eingreifen und derart diesen Abschnitt des Abschirmblechs rastend an dieser Seite des Korpus festlegen, so dass ein Rückfedern aufgrund der Rückstellkräfte im Bereich der Umbiegestelle des metallischen Abschirmblechs vermieden ist. Außerdem sind durch die Rastverbindung die Abschirmbleche in ihrer den Steckverbinder abschirmenden Lage dauerhaft ausgerichtet.

In vorteilhafter Weise besteht der Korpus des Steckverbinders aus Kunststoff, um ihn z.B. in einem Spritzgussverfahren herzustellen. Dabei können die Rasthaken bei der Herstellung des Korpus einstückig mit diesem ausgebildet werden.

Zur Ausrichtung der Aussparungen des Abschirmblechs bezüglich der Rasthaken am Korpus sind an diesem weitere Positioniervorsprünge, vorteilhaft ebenfalls einstückig mit diesem, vorgesehen, die mit entsprechenden Positionierausnehmungen am Abschirmblech zusammen wirken. Diese Positionierhilfen gewährleisten z.B. beim Umbiegen des besagten Abschnitts des Abschirmblechs, dass geringfügige Abweichungen bei einem Umbiegevorgang ausgeglichen werden, um die Rastverbindung zu gewährleisten. Mit diesen Positionierhilfen wird also der umzubiegende Abschnitt in die gewünschte Lage beim Umbiegen ausgerichtet.

Zur Festlegung eines ersten Abschnitts des Abschirmblechs bzw. des gesamten Abschirmblechs dienen an sich bekannte Rastvorrichtungen, die an diesem ersten Abschnitt ausgebildet sind. Diese Rastvorrichtungen bestehen z.B. aus einstückig am Abschirmblech angeformten Rasthaken, die in entsprechende Ausnehmungen, Hinterschnitte oder Taschen im Bereich der Stirnseite am Korpus des Steckverbinders in Eingriff bringbar sind.

Weitere Einzelheiten, Merkmale und Vorteile der Erfindung sind in dem nachfolgenden Beschreibungsteil aufgezeigt, in dem anhand von Zeichnungen ein Ausführungsbeispiel der Erfindung näher dargestellt ist. Es zeigen:
- Figur 1: einen Steckverbinder mit erfindungsgemäß gestalteter Abschirmung in einer schematischen Ansicht im Querschnitt und
- Figur 2: den neuen Steckverbinder nach Figur 1 in einer Anwendungsvariante.

Bei dem in Figur 1 dargestellten Ausführungsbeispiel der Erfindung handelt es sich um einen Steckverbinder 1 mit einem dielektrischen Korpus 2, vorzugsweise aus Kunststoff. In dem Korpus 2 sind mehrere elektrische Kontakte 12 angeordnet. Die Kontakte 12 sind hier gewinkelt ausgeführt, wobei die Kontakte 12 an einem ihren Enden als Feder ausgebildet sind. Auf die Darstellung von Teilen der äußeren Hülle des Steckverbinders wurde in der Figur 1 verzichtet.

Zur elektrischen Abschirmung 14 der Kontakte 12 dienen Abschirmbleche 3 und 15, die den Korpus 2 des Steckverbinders 1 im wesentlichen allseitig durchgehend umgeben, die Abschirmung ist hier also zweiteilig. Das Abschirmblech 15 ist in herkömmlicher Art ausgeführt. Es schirmt die innere Seite des Steckverbinders 1 ab sowie die in dieser Querschnittsdarstellung nicht sichtbaren Seitenflächen des Steckverbinders 1.
Das Abschirmblech 3 ist jedoch neu gestaltet. Dabei verfügt dieses äußere Abschirmblech 3 über zwei Abschnitte 4, 5, die an einer Umbiegestelle 10 miteinander verbunden sind. Bei der Herstellung des Steckverbinders 1 wird, nachdem der Korpus 2 mitsamt den in ihm 2 aufgenommenen Kontakten 12 in dem ersten Teil der Abschirmung 14, dem Abschirmblech 15, positioniert ist, das Abschirmblech 3 mit seinem ersten Abschnitt 4 an einer Seite des Korpus 2 anliegend über eine Rastverbindung 13 am Korpus 2 festgelegt.
Diese Rastverbindung 13 ist hier vorzugsweise stirnseitig zeigend, also am so genannten Steckerende 16, im Kantenbereich angeordnet. Anschließend wird an der Umbiegestelle 10 der zweite Abschnitt 5 umgebogen und dieser abgewinkelte Abschnitt 5 des Abschirmblechs 3 mit dem Korpus 2 verbunden. Zur Festlegung dieses Abschnittes 5 an dem Korpus 2 dienen Rasthaken 7, die einstückig am Korpus 2 angeformt sind, Aussparungen 6 in dem zweiten Abschnitt 5 durchgreifen und diesen Abschnitt 5 damit rastend an dieser Seite des Korpus 2 festlegen.

Die vorstehend beschriebene Rastverbindung 13 kann in an sich bekannter Weise mit Rasthaken am Abschirmblech 3 und Ausnehmungen, Taschen oder dergleichen am Korpus 2 ausgebildet sein.

Zur Ausrichtung des zweiten Abschnitts 5 auf die Rasthaken 7 dienen ein oder mehrere weitere Positionierungsvorsprünge 8, die vorzugsweise ebenfalls einstückig am Korpus 2 angeformt sind. Diese durchgreifen Positionierausnehmungen 9 am zweiten Abschnitt 5 des Abschirmblechs 3. Somit ist gewährleistet, dass die Aussparung 6 lagerichtig zum Rasthaken 7 beim Umbiegen angeordnet ist.

Des weiteren verfügt das äußere Abschirmblech 3 an der Umbiegestelle 10 über eine Schwächung 11 in der Materialstärke des Abschirmblechs 3. Diese Schwächung 11 kann entweder durch Materialabtrag am Abschirmblech 3 hergestellt werden oder bereits bei der Herstellung des Abschirmblechs 3 vorgesehen sein.

Mit der Schwächung 11 wird das Umbiegen an der Umbiegestelle 10 erleichtert, da das hier dünnere Material des Abschirmblechs 3 dem Biegevorgang weniger Widerstand entgegensetzt und auch weniger starke federelastische Rückstellkräfte auftreten.

Alle in der vorstehenden Beschreibung erwähnten sowie auch die allein aus den Zeichnungen entnehmbaren Merkmale sind weitere Bestandteile der Erfindung auch wenn sie nicht besonders hervorgehoben und in den Ansprüchen erwähnt sind. Die Erfindung ist nicht auf das Ausführungsbeispiel beschränkt, sondern im Rahmen der Offenbarung vielfach variabel.
So kann die in neuer Art gestaltete Abschirmung 14 zugleich äußeres Gehäuseteil eines Steckverbinders 1 sein, da die Bauteile der Abschirmung 14 - ohne Rückfederung nach dem Umbiegen am Korpus - eng, also ohne einen Zwischenspalt, an den betreffenden Flächen des die Kontakte 12 aufnehmenden Korpus 2 positioniert verharren, siehe Fig. 1 und Fig. 2. Durch die vorgenannte neue Art der Ausführung und Positionierung der Abschirmung 14, zumindest eines von deren Abschirmteilen /-blechen, ist der Steckverbinder 1 unmittelbar nach dem Umbiegen des äußeren Abschirmblechs 3 an eine mit einem vorgegebenen Muster von Kontaktlochungen 19, 19', 18 und 18' ausgestattete Leiterplatte 17 einsteckbar, wie es in Fig. 2 dargestellt ist.
Es liegt jedoch auch im Rahmen der Erfindung, wenn der teilweise montierte Steckverbinder 1 nach Anlage des - inneren - Abschirmblechs 15 an den mit Kontakten 12 bestückten Korpus 2 an der Leiterplatte 17 positioniert wird. Dabei durchgreift ein freies Ende 15' des Abschirmblechs 15 ein Kontaktloch 18 und das leiterplattenseitige Ende der Kontakte 12 jeweils ein Kontaktloch 19' oder das leiterplattenseitigen Ende eines Kontaktes 12 dringt in eine Kontaktbuchse 19 ein. Erst nach Anlage des Korpus 2 an der Leiterplatte 17 wird dann das äußere Abschirmblech 3 an den Korpus 2 angelegt und zur Leiterplatte 17 hin umgebogen. In der Endphase des Biegens durchfährt das freie Ende 3' des zweiten Abschnittes 5 den Kontaktschlitz 18' in der Leiterplatte 17. Nach dem Einrasten des zweiten Abschnittes 5 am Rasthaken 7 ergibt sich die in Fig. 2 gezeigte Endlage des Abschirmblechs 3. Die freien Enden 3' und 15' der Abschirmung 14 stehen etwas über die Gegenseite 17' der Leiterplatte 17 heraus und werden durch Löten, Umbiegen in Richtung Leiterplatte 17 oder durch Verdrehen um deren Körperlängsachse an der Leiterplatte 17 arretiert.
Die in Fig. 2 gezeigte neue Abschirmung ist zudem eine weiter verbesserte Zugentlastung für die Verbindung der Kontakte 12 mit elektrisch leitenden Adern / Leiterbahnen, die in der Figur 2 nicht gezeigt sind, bzw. mit den Kontaktelementen 19 und 19' der Leiterplatte 17.

Die neue Abschirmung kann auch aus einem einzigen Abschirmblech bestehen, welches eine entsprechende Anzahl von Flächen und nach Art der Erfindung geschwächten Umbiegestellen sowie besagten Rastverbindungen aufweist.

### Bezugszeichenliste

- 1: Steckverbinder 2 Korpus von Pos. 1
- 3: Abschirmblech an Pos. 2 (äußeres Abschirmblech)
- 3': freies Ende von Pos. 5
- 4: erster Abschnitt von Pos. 3
- 5: zweiter Abschnitt von Pos. 3
- 6: Aussparung in Pos. 5
- 7: Rasthaken an Pos. 2
- 8: Positioniervorsprung an Pos. 2
- 9: Positionierausnehmung an Pos. 5
- 10: Umbiegestelle an Pos. 3
- 11: Schwächung an Pos. 3
- 12: elektrische Kontakte in Pos. 2
- 13: stirnseitige Rastvorrichtung
- 14: Abschirmung von Pos. 1
- 15: inneres Abschirmblech
- 15': freies Ende von Pos. 15
- 16: Stirnseite von Pos. 1 (Steckerende)
- 17: Leiterplatte
- 17': Gegenseite
- 18: Kontaktloch in Pos. 17 für Pos. 15'
- 18': Kontaktschlitz in Pos. 17 für Pos. 3'
- 19: Kontaktbuchse für Pos. 12 in Pos. 17
- 19': Kontaktloch für Pos. 12 in Pos. 17

## Patentansprüche

1. Steckverbinder (1) zur Verbindung elektronischer Bauelemente wie unter anderem Messer- oder Federleisten, vielpolige Stecker und dergleichen, mit elektrischen Kontakten (12), die in einem im wesentlichen quaderförmigen Korpus (2) angeordnet sind, und mit einer elektrischen Abschirmung (14) der Kontakte (12), wobei diese Abschirmung (14) wenigstens ein Abschirmblech (3) aufweist, das an dem Korpus (2) angeordnet ist und selbigen an zwei Seiten umgibt,
**dadurch gekennzeichnet, dass** wenigstens im Bereich einer Umbiegestelle (10) des äußeren Abschirmblechs (3) eine Schwächung (11) in der Dicke dieses Abschirmblechs (3) ausgebildet ist.

2. Steckverbinder nach Anspruch 1,
**dadurch gekennzeichnet, dass** die Schwächung (11) einseitig, insbesondere auf der auszubildenden Innenseite der Umbiegung (10), am Abschirmblech (3) angeordnet ist.

3. Steckverbinder nach Anspruch 1 oder 2,
**dadurch gekennzeichnet , dass** in dem Abschirmblech (3) wenigstens an einer Seite , an dessen zweiten Abschnitt (5) mindestens eine Aussparung (6) vorgesehen und an der entsprechenden Seite des Korpus (2) je ein Rasthaken (7) ausgebildet sind, wobei der Rasthaken (7) und die Aussparung (6) nach Art einer Rastverbindung zusammen wirken.

4. Steckverbinder nach Anspruch 3,
**dadurch gekennzeichnet, dass** die Rasthaken (7) einstückig am Korpus (2) angeformt sind.

5. Steckverbinder nach Anspruch 3,
**dadurch gekennzeichnet, dass** an der anderen Seite, dem ersten Abschnitt (4) des Abschirmblechs (3) und/oder am betreffenden Abschnitt des Korpus (2), insbesondere in deren Endbereichen, weitere Rastvorrichtungen (13) ausgebildet sind.

6. Steckverbinder Anspruch 1, 2, 3, 4 oder 5,
**dadurch gekennzeichnet, dass** am Korpus (2) Positioniervorsprünge (8) vorgesehen sind, die mit entsprechenden Positionierausnehmungen (9) am Abschirmblech (3) zusammenwirken.

7. Steckverbinder nach einem der Ansprüche 1 bis 6,
**dadurch gekennzeichnet, dass** der Korpus (2) aus Kunststoff besteht.

8. Verfahren zur Positionierung eines Abschirmbleches einer Abschirmung (14) eines Steckverbinders (1) an selbigen (1), der elektrische Kontakte (12), die in einem im wesentlichen quaderförmigen Korpus (2) angeordnet sind, enthält, wobei ein Abschirmblech (3) der Abschirmung (14) den Korpus (2) zumindest an zwei Seiten umgebend an selbigen (2) angeordnet wird,
**dadurch gekennzeichnet, dass**
- das aus einem ersten Abschnitt (4) und einem zweiten Abschnitt (5) bestehende äußere Abschirmblech (3), bei dem im Übergangsbereich zwischen den beiden Abschnitten (4 und 5) eine Umbiegestelle (10) mitsamt einer Schwächung (11) in seiner Dicke vorgesehen ist, bei der Herstellung der Abschirmung (14) des Steckverbinders (1) mit seinem ersten Abschnitt (4) an einer Seite des Korpus (2) angelegt und über eine vorzugsweise stirnseitig angeordnete Rastverbindung (13) am Korpus (2) festgelegt
- sowie anschließend sein zweiter Abschnitt (5) an der Umbiegestelle (10) umgebogen und
- dann dieser zweite Abschnitt (5) zur Festlegung an wenigstens einem am Korpus (2) vorgesehenen Rasthaken (7), welcher die im zweiten Abschnitt (5) vorgesehene Aussparung (6) durchgreift, eingeklinkt wird.

9. Steckverbinder nach einem der Ansprüche 1 bis 7 oder hergestellt nach Anspruch 8, der an einer Leiterplatte (17) positioniert ist,
**dadurch gekennzeichnet, dass** die Abschirmbleche (3, 15) der Abschirmung (14) zugleich äußeres Gehäuseteil des Steckverbinders (1) sind, die mit ihren freien Enden (3', 15') die Leiterplatte (17) durchgreifen und auf deren Gegenseite (17') verankert sind.
